# EUROPÄISCHE PATENTSCHRIFT

(11) **EP 2 574 247 B1**
(45) Veröffentlichungstag und Bekanntmachung des Hinweises auf die Patenterteilung: **28.08.2019**
(21) Anmeldenummer: 11183197.0
(22) Anmeldetag: 28.09.2011
(51) Int. Cl.: A24F 47/00, H05B 3/26

(54) **Permeable elektrische Heizwiderstandsfolie zum Verdampfen von Flüssigkeiten aus Einwegmundstücken mit Verdampfermembranen**
Permeable electric heat resistant foil for evaporating liquids out of disposable mouthpieces with evaporator nozzles
Feuille chauffante électrique perméable pour l'évaporation de liquides à partir d'embouts buccaux à usage unique avec membranes d'évaporation

(43) Veröffentlichungstag der Anmeldung: 03.04.2013
(73) Patentinhaber: Philip Morris Products S.A., 2000 Neuchâtel (CH)
(72) Erfinder: Rinker, Arno, 20251 Hamburg (DE); Litzenberger, Philipp, 20251 Hamburg (DE)
(74) Vertreter: Grünecker Patent- und Rechtsanwälte PartG mbB

(56) Entgegenhaltungen:
- EP-A1- 2 260 733
- WO-A1-2012/006722
- DE-A1- 1 565 641
- US-A- 5 649 554
- US-A- 5 750 964
- US-A1- 2011 155 153

## Beschreibung

### Technisches Gebiet

Die vorliegende Erfindung betrifft allgemein eine Vorrichtung zur optimierten rauchfreien Inhalation von Nikotin und/oder Zusatzstoffen mit elektronischen Zigaretten.

### Allgemeine Einleitung

Beim Rauchen einer herkömmlichen Zigarette wird Tabak verbrannt und der bei dieser Verbrennung entstehende Rauch wird inhaliert (Hauptstromrauch) oder an die Umgebung abgegeben (Nebenstromrauch).

Der Hauptstromrauch ist maßgeblich für die Gesundheitsschädigung des Konsumenten verantwortlich, liefert ihm aber den gewünschten Genuss. Der Nebenstromrauch ist maßgeblich für die Gesundheitsschädigung der Passivraucher verantwortlich und ist weder von den Passivrauchern noch vom Konsumenten gewünscht.

Im Rauch einer Zigarette wurden über 4800 verschiedene Substanzen nachgewiesen von denen ungefähr 70 als nachweislich krebserregend gelten.

Verfahren und darauf basierende Vorrichtungen zur rauchfreien Inhalation von Nikotin und/oder Zusatzstoffen haben zum Ziel dem Konsumenten ein Substitut zur herkömmlichen Zigarette zu bieten, welches eine wesentlich geringere Gesundheitsschädigung beim Konsumenten und Dritten, vorzugsweise gar keine Gesundheitsschädigung beim Konsumenten und Dritten verursacht, dabei jedoch das Konsumerlebnis einer herkömmlichen Zigarette beibehält.

### Stand der Technik

Aktuell etablieren sich als Ersatz zur herkömmlichen Zigarette sogenannte E-Cigarettes (elektronische Zigaretten) am Markt. Von verschiedenen Ansätzen hat sich der im Folgenden beschriebene Ansatz, aufgrund seiner verhältnismäßig einfachen technischen Umsetzbarkeit bei gleichzeitig überzeugender Funktionalität (Verdampferleistung, Nikotinoutput durchgesetzt.

Das Patent DE69017371T2 aus dem Jahre 1990 beschreibt eine Raucherware, welche ein aromastofferzeugendes Medium, ein elektrisches Heizelement und eine elektrische Energieabgabeeinrichtung aufweist, wobei das aromastofferzeugende Medium von dem elektrischen Heizelement lösbar ist, dadurch gekennzeichnet, dass das elektrische Heizelement im Wärmekontakt mit dem aromastofferzeugenden Medium ist, dass die elektrische Energieabgabeeinrichtung elektrische Energie an das Heizelement abgibt, um zu bewirken, dass das Heizelement das aromastofferzeugende Medium erwärmt und Aromastoffkomponenten hiervon freigesetzt werden, und dass eine Regeleinrichtung zur Regulierung der Menge der elektrischen Energieabgabe durch die Energieabgabeeinrichtung aufweist.

Dieses Grundprinzip wurde im Laufe der letzten zwei Jahrzehnte zur Marktreife entwickelt und wie folgt optimiert.

Eine zu verdampfende Flüssigkeit wird durch die Kapillarwirkung eines Metallgeflechts oder Glasfaserdochtes aus einem Depot einer kleinen Heizspirale zugeführt. Diese wird in der Regel durch einen Unterdruckschalter bzw. Unterdruckregler beim Ziehen an der elektronischen Zigarette eingeschaltet, wodurch die Flüssigkeit (Liquid) verdampft.

Die Hauptkomponenten der elektronischen Zigarette sind: die Akkumulatoreinheit mit Unterdruckschalter bzw. Unterdruckregler und LED zur optischen Simulation der Glut, die Verdampfereinheit (Atomizer) mit Heizwendel und Kapillaren sowie das Mundstück mit dem Flüssigkeitsdepot.

Die drei Komponenten sind in der Regel zylindrisch und imitieren in ihrer Form zusammengebaut eine Zigarette, wobei sie in ihrem Inneren einen Strömungskanal bilden, der sich durch alle drei Komponenten erstreckt. Beim Ziehen an der elektronischen Zigarette wird ein Luftstrom in die Akkumulatoreinheit eingesogen, wodurch der Unterdruckschalter bzw. Unterdruckregler betätigt wird. Dadurch wird die Heizwendel in der stromabwärts angeordneten Verdampfereinheit aktiviert.

Die helixförmige Heizwendel ist um ein Faserbündel gewickelt, welches direkt oder über ein Metallgeflecht mit einem weiter stromabwärts im Mundstück gelegenen Flüssigkeitsdepot durch Kapillare verbunden mit Flüssigkeit getränkt wird und orthogonal zur Strömung angeordnet ist. Durch das Aktivieren der Heizwendel wird Flüssigkeit verdampft und an den Luftstrom abgegeben.

Das mit der zu verdampfenden Flüssigkeit befüllte Depot selbst ist nicht direkt der Strömung im Strömungskanal ausgesetzt, sondern in einer Seitentasche des Mundstücks angeordnet. So wird das Faserbündel durch die Kapillare von Metallgeflecht und Glasfaserbündel versorgt, ohne dass zwangsläufig unverdampfte Flüssigkeit aus dem Depot in den Mund des Konsumenten gelangt. Das Depot besteht meist aus einem kleinen Stück Vlies.

Neben dem Depot beinhaltet das Mundstück nur einen Strömungskanal und den Luftaustritt in Form einer kleinen Bohrung an seiner Stirnseite, durch den der mit verdampfter Flüssigkeit angereicherte Luftstrom in die Mundhöhle des Konsumenten gelangt.

Akkumulator- und Verdampfereinheit werden über ein Gewinde lösbar miteinander verbunden. Gewindestirnseite und Gewindefläche sind elektrisch leitend und voneinander isoliert, sodass im zusammengeschraubten Zustand ein elektrischer Strom zwischen Akkumulator- und Verdampfereinheit fließen und die Heizwendel bei aktiviertem Unterdruckschalter bzw. Unterdruckregler durch den Akku versorgt werden kann. Im demontierten Zustand kann die Akkumulatoreinheit über dasselbe Gewinde mit einem Ladegerät verbunden werden.

Das Mundstück wird über einen zylindrischen Flansch auf das dem Gewinde gegenüberliegende Ende der Verdampfereinheit aufgesteckt wobei das Depot im Mundstück mit dem Metallgeflecht der Verdampfereinheit in Berührung kommt und der Flüssigkeitstransport aus dem Depot in das Innere der Heizspirale inganggesetzt wird.

Ein großer Nachteil dieser Ausgestaltung elektronischer Zigaretten mit separater wiederverwendbarer Verdampfereinheit ist die zunehmende Verschmutzung der Verdampfereinheit während ihrer Lebensdauer. Da vor dem Austausch der Verdampfereinheit in der Regel viele Depots à 200 Puffs konsumiert werden und die Kapillare nicht gereinigt werden besteht die potentielle Gefahr Mikroorganismen und unerwünschte schädliche Substanzen zu verdampfen. Bis zu 6 Monate kann eine Verdampfereinheit benutzt werden.

Ein weiterer Nachteil der zunehmenden Verunreinigung der Verdampfereinheit ist die potentielle Qualitätseinbusse über die Konsumdauer. So vermischt sich z. B. beim Austausch eines Mundstücks die zu verdampfende Flüssigkeit des neuen Mundstücks mit der restlichen in den Kapillaren befindlichen Flüssigkeit. Besonders nachteilig ist dies, wenn der Konsument mit einem Verdampfer verschiedene Aromen konsumieren möchte.

Ebenfalls nachteilig macht sich der Austritt von Flüssigkeit beim Wechseln der auf den Verdampfer aufgesteckten Mundstücke bemerkbar, wodurch der Konsument häufig in Hautkontakt mit nikotinhaltiger Flüssigkeit kommt. Je nach Nikotingehalt kann es durch den Hautkontakt zu leichten Vergiftungen kommen.

Nicht zuletzt ergibt sich aus dieser dreiteiligen Ausgestaltung eine schwer weiter zu reduzierende Länge als Nachteil, was der Zielsetzung den Bauraum einer King-Size Zigarette nicht merklich zu überschreiten zuwider läuft.

Eine teilweise Verbesserung wird gegenüber den zuvor erwähnten Nachteilen erzielt, wenn die Verdampfereinheit in das Mundstück integriert wird, da der Austritt von Flüssigkeit und das damit verbundene Hautkontaktrisiko vermieden werden und der Bauraum besser einer King-Size Zigarette angenähert werden kann.

Als Nachteil stellt sich nun jedoch die mit dem Verdampfer in das Mundstück gewanderte Schraubverbindung dar, wodurch sich, abgesehen von der unkomfortablen Handhabung einer Schraubverbindung, aufgrund der relativ dicken metallischen Wandung im Bereich des Gewindes und dem nun gegebenen Einwegcharakter des kombinierten Produktes ein Entsorgungsproblem ergibt, besonders da es sich um ein Produkt für die Massenherstellung handelt wodurch sich der übermäßige Materialeinsatz potenziert.

Für beide zuvor genannten Varianten, d. h. sowohl für die Variante mit separatem Verdampfer, als auch für die Variante mit im Mundstück integriertem Verdampfer stellt die Nachfüllbarkeit der jeweiligen Depots sowie die damit verbundene bereits weit verbreitete Nachfüllpraxis aufgrund der potentiellen Gefahr, die von nikotinhaltigen Flüssigkeiten ausgehen, ein großes Problem dar. Nachfüllflaschen können eine für Kinder letale Dosis Nikotin enthalten.

Weiterhin wird der vermeintliche hygienische Vorteil der Systeme mit im Mundstück integriertem Verdampfer zunichte gemacht, da auch diese in der Praxis häufig nachgefüllt werden, obwohl diese anstelle der Glasfaserkapillare häufig Fasern als Kapillare verwenden, die bei längerem Gebrauch verkohlen.

Abschließend liegt ein großer Nachteil der Systeme mit im Mundstück integriertem Verdampfer aufgrund der verwendeten Komponenten, wie dem spanend hergestellten Schraubflansch mit elektrischer Trennung von Außenring und Stirnseite, und des schwer automatisierbaren Zusammenbaus, wie der über Drähte mit dem Schraubflansch verlöteten Heizwendel und dem durch die Heizwendel geführten Glas- oder Naturfaserbündel, in der für ein Massenprodukt nicht gegebenen Herstellbarkeit auf schnell-laufenden Maschinen.

WO2011/009920 beschreibt ein Verfahren zum Verflüchtigen von Wirk- und/oder Aromastoffen zwecks Abgabe eines inhalierbaren Aerosols, wobei ein mit Wärmeenergie beaufschlagtes Fluid einen Strömungskanal in einem vorzugsweise zylindrischen Hohlkörper durchströmt und wobei das Fluid in diesem Strömungskanal mindestens eine Verdampfermembran teilweise oder vollständig durchströmt, wobei die mindestens eine Verdampfermembran mit einer zu verdampfenden Wirk- und oder Aromastoff enthaltenden Substanz benetzt ist und/oder benetzt wird und wobei das zusätzlich Wärmeenergie beinhaltende, d.h. mit Wärmeenergie beaufschlagte Fluid beim Durchströmen der Verdampfermembran diese Substanz oder Substanzen verdampft und dem Fluidstrom zuführt.

Das zuletzt genannte Verfahren sowie die darauf basierende Vorrichtung ermöglichen eine optimale Verdampfung von Wirk- und/oder Aromastoffe enthaltenden Substanzen ohne die zuvor genannten Nachteile, wie Hygieneprobleme, bauartbedingte hohe Herstellkosten und zu lange Konsumdauer, der am Markt erhältlichen elektrischen Systeme, wodurch es sich prinzipiell ideal als Mundstück für eine rauchfreie Zigarette eignet. Jedoch arbeitet das Verfahren mit einem durch Verbrennung von Flüssiggas bereits wärmebeaufschlagten Fluidstrom, wie er durch das in WO2008/113420 beschriebene Verfahren zur Verfügung gestellt wird, wogegen die rein elektrische Erzeugung eines entsprechend warmen Fluidstromes im Bauraum einer Zigarette oder kleinen Zigarre aufgrund unzureichendem Platz für einen Wärmetauscher nicht darstellbar ist.

WO 2008/113420 beschreibt ein Verfahren zur Verflüchtigung von Wirk- und/oder Aromastoffen zwecks Abgabe eines inhalierbaren Aerosols, wobei Verbrennungsgase eines brennbaren Gases, welches vorzugsweise mit Luftüberschuss verbrannt wird, teilweise oder vollständig, gegebenenfalls vermischt mit Umgebungsluft, durch einen Wirk- und/oder Aromastoff-Depot geführt werden und wobei eine gewünschte Temperatur durch den Anteil an Verbrennungsgasen und ggf. durch das Mischungsverhältnis dieser Verbrennungsgase mit Umgebungsluft wählbar ist.

Ein entscheidender Nachteil dieses Verfahrens ist die Verwendung von Flüssiggas, wodurch aufgrund der vermeintlichen Explosionsgefahr in direkter Nähe zum Gesicht, auch wenn diese nur rein hypothetisch und durch Fail-Safe-Auslegung beherrschbar ist, nicht nur Sicherheitsbedenken bei potentiellen Kunden bestehen sondern darauf basierende Produkte mit hoher Wahrscheinlichkeit nicht an Bord von Flugzeugen mitgeführt werden dürfen.

Die US 5,649,554 A offenbart eine Vorrichtung zum Erhitzen von Tabak, um einem Raucher Geschmackstoffe bereitzustellen, wobei ein scheiben- oder spiralförmiges Substrat auf dem Tabak angeordnet ist, und mit einem Heizelement in Abhängigkeit von einem Sensor erhitzt wird, der den Luftfluss aufgrund des Zugs eines Rauchers am Mundstück erfasst.

### Aufgabe der Erfindung

Eine Aufgabe der vorliegenden Erfindung ist es demnach eine Vorrichtung für elektronische Zigaretten bereit zu stellen, die eine Verdampfung von Nikotin und/oder Zusatzstoffen ohne wiederverwendbare mit zu verdampfender Flüssigkeit in Kontakt stehende Bauteile gewährleistet und vorzugsweise gleichzeitig eine starke Reduktion der Kosten und Umweltbelastung durch Reduktion der verwendeten Materialmenge sowie Optimierung der Maschinengängigkeit zu erzielen.

### Allgemeine Beschreibung der Erfindung

Diese Aufgabe wird erfindungsgemäß gelöst durch eine Verdampfervorrichtung wie in Anspruch 1 beschrieben. Die Verdampfervorrichtung ermöglicht Verdampfen von Flüssigkeiten aus der permeablen Verdampfermembran (ähnlich wie sie in WO 2011/009920 beschrieben ist) und beinhaltet eine Heizvorrichtung, wobei die Heizvorrichtung folgendes umfassen kann:
→ Eine permeable Heizwiderstandsfolie in Gestalt einer Doppelspirale oder Schlangenlinie mit zwei Enden und Abmessung des Querschnittes einer Zigarette oder kleinen Zigarre, wobei die Zwischenräume der Doppelspirale oder Schlangenlinie des Heizwiderstandes (1) offen (permeabel) und somit durchlässig für strömende Fluide sind.
→ Mindestens zwei elektrische Kontakte (Kontaktlaschen), die auf ihrer einen Seite fest mit dem jeweils gegenüberliegenden Ende der Heizwiderstandsfolie verbunden sind und mit ihrer anderen Seite frei liegen, wodurch sie lösbar mit einer geregelten oder gesteuerten Spannungsquelle verbunden werden können, wobei die Heizwiderstandsfolie und die elektrischen Kontakte vorzugsweise aus einem Stück gefertigt sind.

Permeabel bedeutet im Sinne der Erfindung sowohl für die Heizwiderstandsfolie als auch für die Verdampfermembranen, dass diese in Richtung ihrer Flächennormalen gasdurchlässig sind.

Erfindungsgemäß besteht eine permeable Heizwiderstandsfolie aus einer elektrisch leitenden Folie welche vorzugsweise in eine Doppelspiral- oder Schlangenlinienform oder eine Kombination aus Doppelspiral- und Schlangenlinienform gestanzt oder lasergeschnitten wird.

Die erfindungsgemäße Heizwiderstandsfolie besteht aus einem elektrisch leitenden Material vorzugsweise aus einer Aluminium- oder Edelstahllegierung und besonders vorzugsweise aus lebensmittelechtem Reinaluminium, einer AIMn-Legierung oder rostfreiem Stahl, wie X5CrNi18-10.

Die Wandstärke einer erfindungsgemäßen permeablen Heizwiderstandsfolie liegt zwischen 0,01 mm und 0,2 mm, vorzugsweise jedoch zwischen 0,02 mm und 0,08 mm.

In Abhängigkeit von der elektrischen Leitfähigkeit der zu verdampfenden Flüssigkeit kann die Heizwiderstandsfolie mit einer hitzebeständigen und elektrisch isolierenden Kunststoffschicht, vorzugsweise einer Schicht aus Polyimid, Mikanit oder Silikon überzogen werden, wodurch bei zu geringem elektrischen Widerstand
der zu verdampfenden Flüssigkeit im Verhältnis zum Widerstand der Heizwiderstandsfolie ein Kurzschluss vermieden wird. Mikanit im Sinne der Erfindung bezeichnet generell einen Kunstglimmer, d. h. ein Verbundwerkstoff bestehend aus Glimmerbruchstücken (Schichtsilicatbruchstücken) und Kunstharz als Matrixsystem. Beispielprodukte sind: flexibel Mikanit FLM M & P (bestehend aus mindestens 92% Muscovite oder alternativ Phlogopite, imprägniert mit einem hochtemperaturbeständigen Siliconbinder), Flexibel Mikanit FLM 521 P, usw.

Eine solche Heizvorrichtung kann z. B. als elektrischer Heizwiderstand in einer Verdampfervorrichtung zum Verdampfen von Wirk- und/oder Aromastoffe enthaltenden Substanzen, z. B. einem wegwerfbaren Einwegmundstück für eine elektronische Zigarette, verwendet werden. Durch einfaches Aufstecken auf eine Akkumulatoreinheit mit Unterdruckschalter bzw. Unterdruckregler ist die elektronische Zigarette einsatzbereit. Wird der Stromkreis durch den Unterdruckschalter bzw. Unterdruckregler geschlossen, erhitzt und verdampft die Heizwiderstandsfolie die Flüssigkeit aus der Verdampfermembran.

Ein weiterer Aspekt betrifft demnach eine Verdampfervorrichtung zum Verdampfen von Wirk- und/oder Aromastoffe enthaltenden Substanzen, vorzugsweise ausgestaltet als Mundstück in Form eines Hohlzylinders mit einem Fluideingang und einem Fluidausgang. Die Verdampfervorrichtung umfasst eine wie hierin beschriebene Heizvorrichtung und mindestens eine Verdampfermembran welche mit dem Heizwiderstand in Flächenkontakt steht. Die Verdampfermembran ist ebenfalls durchlässig für strömende Fluide und ist entweder mit einer zu verdampfenden Wirk- und/oder Aromastoffe enthaltenden Substanz benetzt, oder kann damit benetzt werden. Der Heizwiderstand und die Verdampfermembran(en) sind bevorzugt orthogonal oder winklig zur Richtung der das Mundstück passierenden Fluide angeordnet.

Durch die angegebene Ausführung der Verdampfervorrichtung wird aufgrund der erfindungsgemäßen größtmöglichen Kontaktfläche zwischen Heizwiderstandsfolie und Verdampfermembran bzw. Verdampfermembranen nicht nur ein sehr hoher Verdampferwirkungsgrad erzielt, sondern auch eine optimal gleichmäßige Verdampfung.

Ein weiterer wesentlicher Vorteil der Erfindung ist, dass durch eine Änderung der geometrischen Gestalt der Heizwiderstandsfolie, wie z. B. durch eine Änderung der Anzahl der Spiralwindungen, der Breite der Windungen und/oder der Wandstärke der Folie bzw. des dünnen Bleches die Leistung des Heizwiderstandes optimal an verschiedene zu verdampfende Substanzen mit unterschiedlichen Inhaltsstoffen angepasst werden kann.

Durch entsprechende Wahl des Materials sowie der geometrischen Parameter der Heizwiderstandsfolie kann der elektrische Widerstand der Heizwiderstandsfolie im Bereich von 1 - 10 Ω eingestellt werden, wodurch bei einer möglichen Nennspannung einer angeschlossenen Ackumulatoreinheit von 1,2 V (NiCd) - 3,7 V (Li-Ion) ein Spektrum von 0,1 - 13,7 Watt Heizleistung im Querschnitt eines Zigarettenmundstücks abgedeckt werden kann.

Ein weiterer wichtiger Vorteil der Erfindung ist, dass in die Kontur der Heizwiderstandsfolie durch eine lokale Verjüngung (Engstelle) eine Schmelzsicherung integriert werden kann, die bei aufgebrauchter Flüssigkeit, aufgrund der dann fehlenden Kühlung, thermisch zerstört wird und das Mundstück unbrauchbar macht, wodurch sich ein Einwegmundstück mit gezielter Konsumdauer von 5 - 20 Zügen je 20 - 50 ml, vorzugsweise aber 8 - 12 Zügen je 35 ml besonders einfach darstellen lässt.

In einer weiteren Ausgestaltung umfasst die Verdampfervorrichtung weiterhin einen Flansch zur lösbaren Verbindung einer gesteuerten oder geregelten elektrischen Spannungsquelle mit den elektrischen Polen, wobei die Kontaktlaschen, die mit dem jeweils gegenüberliegenden Ende der Doppelspirale oder Schlangenlinie des Heizwiderstands verbunden sind, nicht unmittelbar, d. h. nur über den Heizwiderstand, miteinander in Kontakt stehen. Diese Kontaktlaschen können über den Flansch in Verbindung mit den elektrischen Polen einer gesteuerten oder geregelten elektrischen Spannungsquelle gebracht werden.

Vorzugsweise verdeckt eine Isolierfolie die Kontaktlaschen zu einer Flanschfläche auf der Innenseite des Hohlzylinders des Mundstücks. Die Isolierfolie weist bevorzugt im Bereich der Flanschfläche mindestens zwei axial versetzte Kontaktöffnungen, wobei diese Kontaktöffnungen vorzugsweise derart ausgestaltet sind, dass sie axial in einer Ebene liegen und jeweils nur eine Kontaktlasche
freigeben. Die Pole einer gesteuerten oder geregelten elektrischen Spannungsquelle sind z. B. zwei axial versetzte Ringe und im verbundenen Zustand von Mundstück und Spannungsquelle steht jeweils ein Pol der Spannungsquelle über die Kontaktöffnungen mit den Kontaktlaschen und über die Kontaktlaschen mit jeweils einem Ende der Doppelspirale oder Schlangenlinie des Heizwiderstands in Verbindung.

In einer weiteren Ausführung, weisen die Kontaktlaschen und/oder die Flanschfläche bevorzugt mindestens eine Passnut und/oder Passnase auf, wobei diese ein entsprechendes Gegenstück in Form mindestens einer Passnase und/oder Passnut an der gesteuerten oder geregelten elektrischen Spannungsquelle besitzen. Im verbundenen Zustand von Mundstück und Spannungsquelle steht jeweils ein Pol der Spannungsquelle mit den Kontaktlaschen und über die Kontaktlaschen mit jeweils einem Ende der Doppelspirale oder Schlangenlinie des Heizwiderstands in Verbindung.

In einer weiteren, bevorzugten Ausführung erstreckt sich mindestens eine spitz zulaufende und/oder scharfkantige Öffnerlasche aus einer metallische Folie oder einem dünnen Blech mit ihrer spitzen und/oder scharfkantigen Seite voraus vom Heizwiderstand axial in Richtung des Flanschs des Mundstücks und ist derart ausgebildet, dass sie beim Verbinden von Mundstück und Spannungsquelle eine zwischen Heizwiderstand und Flansch befindliche Verschlussfolie einer Speicherkapsel, die mit einer Wirk- und/oder Aromastoffe enthaltenden Substanz gefüllt ist, ansticht und/oder aufschneidet.

Demnach ermöglicht die Erfindung nicht nur die Herstellung einer Kombination aus Depot- und Verdampferfunktion in einem Einwegmundstück mit, gegenüber bekannten Vorrichtungen dieser Art, effizienterer Verdampfung sowie geringerem Ressourcenverbrauch, sondern bietet auch ein genau definiertes zeitlich begrenztes Konsumerlebnis.

Aufgrund der bevorzugten Herstellung der beschriebenen Heizwiderstandsfolie durch Stanzen und Gesenkbiegen, lässt sich diese hervorragend in einen schnell-laufenden Produktionsprozess integrieren, worin ein weiterer wesentlicher Vorteil der vorliegenden Erfindung begründet liegt.

### Kurze Beschreibung der Figuren

Im Folgenden werden nun Vorteile und vorteilhafte Ausgestaltungen der Erfindung anhand der beiliegenden Figuren beschrieben.
Fig. 1 zeigt zwei Varianten einer bevorzugten Ausgestaltung der in der vorliegenden Erfindung beschriebenen Heizvorrichtung, bei der der Heizwiderstand 1, die Kontaktlaschen 13 und zwei Öffnerlaschen 14 aus einem einzigen Stück metallischer Folie gefertigt sind.
   a) Eine Doppelspirale 101 als Heizwiderstand 1.
   b) Eine Schlangenlinie 102 als Heizwiderstand 1, in der zusätzlich eine Schmelzsicherung 12 integriert ist.
Fig. 2 zeigt wie ein Mundstück 3, nach einer bevorzugten Ausgestaltung der vorliegenden Erfindung, mit einer Spannungsquelle 4 verbunden wird, wobei die beiden ringförmigen Pole 41 der Spannungsquelle 4 über die Kontaktöffnungen 21 in der Isolierfolie 2 mit den Kontaktlaschen 13 in Kontakt kommen, wodurch der Heizwiderstand 1 mit Strom versorgt werden kann und wobei die Speicherkapsel 36 durch die Stirnseite des Flanschs 33 der Spannungsquelle 4 axial innerhalb des Hohlzylinders 31 in Richtung Pufferspeicher 321 verschoben wird, wodurch die Öffnerlaschen 14 die Verschlussfolie 361 der Speicherkapsel 36 aufreißen und die Wirk- und/oder Aromastoff enthaltende Substanz in den Pufferspeicher 321 und von dort aus weiter in die Verdampfermembranen 32 fließt.
   a) Mundstück im inaktiven Lagerzustand mit intakter Verschlussfolie 361 und Speicherkapsel 36 in Ausgangsposition, bei noch nicht aufgesteckter Spannungsquelle 4.
   b) Mundstück im aktivierten Gebrauchszustand mit zerstörter Verschlussfolie 361 und Speicherkapsel 36 in Endposition, mit aufgesteckter Spannungsquelle 4.

### Beschreibung einer bevorzugten Ausgestaltung der Erfindung

In einer bevorzugten Ausgestaltung der Erfindung dient eine erfindungsgemäße Vorrichtung als Heizwiderstand 1 z.B. in einer in WO2011/009920 beschriebenen Vorrichtung, d. h. eine erfindungsgemäße Vorrichtung wird mit einer Vorrichtung kombiniert, in der ein Fluid mindestens eine Verdampfermembran 32 in einem Strömungskanal 31 durchströmt, wobei die mindestens eine Verdampfermembran 32 mit einer zu verdampfenden Wirk- und oder Aromastoff enthaltenden Substanz benetzt ist und/oder benetzt wird, wobei die erfindungsgemäße Vorrichtung der zu verdampfenden Wirk- und oder Aromastoff enthaltenden Substanz Wärmeenergie zuführt, wodurch diese Substanz verdampft und dem Fluidstrom zugeführt wird.

In dieser Ausgestaltung umfasst die Vorrichtung,
einen Hohlzylinder 31 bestehend aus Kunststofffolie, Karton und Belagpapier, wobei das Belagpapier außen um den Karton gewickelt ist und vorzugsweise dem sogenannten Korkpapier von Zigarettenfiltern entspricht und der Karton auf der Innenseite mit einer Kunststofffolie beschichtet ist,
eine permeable Heizwiderstandsfolie 1 in Form einer Doppelspirale 101, welche aus Aluminiumfolie gestanzt ist wobei die permeable Heizwiderstandsfolie 1 mit einer Isolierschicht 11 aus Polyimid beschichtet ist,
zwei elektrische Kontakte 13 in Form von Kontaktlaschen 13 an der Heizwiderstandsfolie 1, die sich longitudinal innerhalb des Hohlzylinders 31 entlang dessen Innenfläche von der Heizwiderstandsfolie 1 bis in den Flansch 33 erstrecken, wobei die Kontakte jeweils den Querschnitt eines Viertelkreisbogens beschreiben,
zwei permeable Verdampfermembranen 32, wobei in axialer Richtung jeweils eine Verdampfermembran 32 vor und eine Verdampfermembran 32 hinter der permeablen Heizwiderstandsfolie 1 in direktem Flächenkontakt mit dieser angeordnet sind und wobei die Verdampfermembranen partiell direkt miteinander in Kontakt stehen,
ein Verdampferzwischenspeicher 321 in Form eines Rings aus einem saugfähigen Vlies, über den die Verdampfermembranen 32, wie ein Trommelfell gespannt sind,
zwei Öffnerlaschen 14 in Form von spitzen Zacken die aus den Kontaktlaschen 13 in den Strömungskanal 31 hineinragen und axial von der Heizwiderstandsfolie 1 in Richtung Flansch 33 zeigen,
eine Isolierfolie 2 die sich longitudinal innerhalb des Hohlzylinders 31 und innerhalb der Kontaktlaschen 13 entlang deren Innenfläche von der Heizwiderstandsfolie 1 bis in den Flansch 33 erstreckt mit zwei axial versetzten Kontaktöffnungen 21, wobei die Innenseite der Isolierfolie 2 und die durch die Kontaktöffnungen 21 freiliegenden Flächen der Kontaktlaschen 13 die Flanschfläche 331 des mundstückseitigen Flanschs 33 darstellen,
eine axial bewegliche ringförmige Speicherkapsel 36 innerhalb der Isolierfolie 2 des Hohlzylinders 31, welche eine Wirk- und/oder Aromastoff enthaltende Substanz beinhaltet die durch eine Verschlussfolie 361 versiegelt wird, wobei die Verschlussfolie 361 zerstört wird, wenn die Speicherkapsel 36 soweit in Richtung der Heizwiderstandsfolie 1 bewegt wird, dass die Verschlussfolie 361 von den Öffnerlaschen 14 durchdrungen wird.

Die zuvor beschriebene bevorzugte Ausgestaltung der vorliegenden Erfindung wird mit einer stabförmigen Spannungsquelle 4 mit zwei ringförmigen Polen 41 an der Außenfläche des spannungsquellenseitigen Flanschs 33 verwendet, wobei die Spannungsquelle an der Stirnseite des Flanschs 33 eine Luftaustrittsöffnung besitzt, durch die der Fluidstrom in das Mundstück 3 fließt, wobei sich im Strömungskanal der Spannungsquelle ein Unterdruckregler befindet, der im verbundenen Zustand den Stromfluss aus der Spannungsquelle über die ringförmigen Pole 41 durch die Kontaktlaschen 13 und die Heizwiderstandsfolie 1 des Mundstücks 3 steuert.

**Tabelle 1: Referenzliste**

| **Nr.** | **Allgemeine Bezeichnung** | **Spezifische Bezeichnung** |
|---|---|---|
| 1 | Heizwiderstand | permeable Heizwiderstandsfolie |
| 101 | Doppelspirale | |
| 102 | Schlangenlinie | |
| 11 | Isolierschicht | elektrisch isolierende Kunststoffschicht |
| 12 | Schmelzsicherung | |
| 13 | Kontaktlasche | elektrischer Kontakt |
| 14 | Öffnerlasche | |
| 2 | Isolierfolie | |
| 21 | Kontaktöffnung | |
| 3 | Mundstück | |
| 31 | Hohlzylinder | Strömungskanal |
| 311 | Fluideingang | |
| 312 | Fluidausgang | |
| 313 | Strömungskanal | |
| 32 | Verdampfermembran | permeable Verdampfermembran |
| 321 | Pufferspeicher | Verdampferzwischenspeicher |
| 33 | Flansch | |
| 331 | Flanschfläche | |
| 34 | Passnut | |
| 35 | Passnase | |
| 36 | Speicherkapsel | |
| 361 | Verschlussfolie | |
| 4 | Spannungsquelle | Akkumulatoreinheit mit Unterdruckschalter |
| 41 | Pol | elektrischer Pol |

## Patentansprüche

1. Verdampfervorrichtung zum Verdampfen von Wirk- und/oder Aromastoffe enthaltenden Substanzen, ausgestaltet als Mundstück (3) mit einem Fluideingang (311) und einem Fluidausgang (312), umfassend eine Heizvorrichtung
mit einem Heizwiderstand (1) in Form einer metallischen Folie oder eines dünnen Blechs in Gestalt einer Doppelspirale (101) oder Schlangenlinie (102) mit zwei Enden und Abmessung des Querschnittes einer Zigarette oder kleinen Zigarre, wobei die Zwischenräume der Doppelspirale oder Schlangenlinie des Heizwiderstandes (1) offen und somit durchlässig für strömende Fluide sind und wobei jeweils mindestens eine Kontaktlasche (13) aus metallischer Folie oder dünnem Blech mit je einem Ende der Doppelspirale (101) oder Schlangenlinie (102) des Heizwiderstands (1) verbunden ist, wobei die Kontaktlaschen (13), die mit dem jeweils gegenüberliegenden Ende der Doppelspirale (101) oder Schlangenlinie (102) des Heizwiderstands (1) verbunden sind, nicht unmittelbar miteinander in Kontakt stehen,
**gekennzeichnet durch**
mindestens eine Verdampfermembran (32) welche mit dem Heizwiderstand (1) in Flächenkontakt steht, welche ebenfalls durchlässig für strömende Fluide ist und welche mit einer zu verdampfenden Wirk- und/oder Aromastoffe enthaltenden Substanz benetzt ist oder benetzt werden kann, eine Speicherkapsel (36), die mit einer Wirk- und/oder Aromastoffe enthaltenden Substanz gefüllt ist, und
mindestens eine spitz zulaufende und/oder scharfkantige Öffnerlasche (14) aus einer metallischen Folie oder einem dünnen Blech, welche sich mit ihrer spitzen und/oder scharfkantigen Seite voraus vom Heizwiderstand (1) axial in Richtung der Speicherkapsel (36) erstreckt und derart ausgebildet ist, dass sie beim Verbinden von dem Mundstück (3) und einer Spannungsquelle (4) eine Verschlussfolie (361) der Speicherkapsel (36) ansticht und/oder aufschneidet.

2. Verdampfervorrichtung nach Anspruch 1, wobei das Mundstück (3) die Form eines Hohlzylinders (31) hat.

3. Verdampfervorrichtung nach Anspruch 1 oder 2, wobei der Heizwiderstand (1) und die Kontaktlaschen (13) aus einem Stück metallischer Folie oder dünnem Blech bestehen.

4. Verdampfervorrichtung nach einem der vorangehenden Ansprüche, wobei die Heizvorrichtung die mindestens eine spitz zulaufende und/oder scharfkantige Öffnerlasche (14) umfasst.

5. Verdampfervorrichtung nach einem der vorangehenden Ansprüche, wobei der Heizwiderstand (1), die Kontaktlaschen (13) und ggf. die Öffnerlasche(n) (14) aus einem Stück metallischer Folie oder dünnem Blech bestehen.

6. Verdampfervorrichtung nach einem der vorangehenden Ansprüche, wobei die metallische Folie oder das dünne Blech des Heizwiderstands (1), der Kontaktlaschen (13) und/oder der Öffnerlasche(n) (14) aus Reinaluminium, einer Aluminium-Mangan-Legierung oder rostfreiem Stahl besteht.

7. Verdampfervorrichtung nach einem der vorangehenden Ansprüche, wobei der Heizwiderstand (1) mit einer Isolierschicht (11), vorzugsweise einer Schicht aus Polyimid, Mikanit oder Silikon, überzogen ist.

8. Verdampfervorrichtung nach einem der vorangehenden Ansprüche, wobei der Heizwiderstand (1) eine Schmelzsicherung (12) in Form einer Engstelle in der Doppelspirale (101) oder Schlangenlinie (102) im Bereich der Verdampfermembran (32) oder Verdampfermembranen (32) aufweist.

9. Verdampfervorrichtung nach einem der vorangehenden Ansprüche, wobei der Heizwiderstand (1) und die mindestens eine Verdampfermembran (32) orthogonal oder winklig zur Richtung der das Mundstück (3) passierenden Fluide angeordnet sind.

10. Verdampfervorrichtung nach einem der vorangehenden Ansprüche, weiterhin umfassend einen Flansch (33) zur lösbaren Verbindung mit einer gesteuerten oder geregelten elektrischen Spannungsquelle (4) mit elektrischen Polen (41), wobei die Kontaktlaschen (13), die mit dem jeweils gegenüberliegenden Ende der Doppelspirale (101) oder Schlangenlinie (102) des Heizwiderstands (1) verbunden sind, nicht unmittelbar miteinander in Kontakt stehen, und wobei diese über den Flansch (33) in Verbindung mit den elektrischen Polen (41) der gesteuerten oder geregelten elektrischen Spannungsquelle (4) gebracht werden können.

11. Verdampfervorrichtung nach Anspruch 10, wobei eine Isolierfolie (2) die Kontaktlaschen (13) zu einer Flanschfläche (331) des Flansches (33) auf der Innenseite des Mundstücks (3) verdeckt und wobei die Isolierfolie (2) im Bereich der Flanschfläche (331) mindestens zwei axial versetzte Kontaktöffnungen (21) aufweist, wobei die Kontaktöffnungen (21) derart ausgestaltet sind, dass sie axial in einer Ebene liegen und jeweils nur eine Kontaktlasche (13) freigeben, wobei die Pole (41) der gesteuerten oder geregelten elektrischen Spannungsquelle (4) zwei axial versetzte Ringe sind, und wobei im verbundenen Zustand von Mundstück (3) und Spannungsquelle (4) jeweils ein Pol (41) der Spannungsquelle (4) über die Kontaktöffnungen (21) mit den Kontaktlaschen (13) und über die Kontaktlaschen (13) mit jeweils einem Ende der Doppelspirale (101) oder Schlangenlinie (102) des Heizwiderstands (1) in Verbindung steht.

12. Verdampfervorrichtung nach Anspruch 11, wobei die Kontaktlaschen (13) und/oder die Flanschfläche (331) mindestens eine Passnut (34) und/oder Passnase (35) aufweisen, wobei diese ein entsprechendes Gegenstück in Form mindestens einer Passnase (35) und/oder Passnut (34) an der gesteuerten oder geregelten elektrischen Spannungsquelle (4) besitzen, wobei im verbundenen Zustand von Mundstück (3) und Spannungsquelle (4) jeweils ein Pol (41) der Spannungsquelle (4) mit den Kontaktlaschen (13) und über die Kontaktlaschen (13) mit jeweils einem Ende der Doppelspirale (101) oder Schlangenlinie (102) des Heizwiderstands (1) in Verbindung steht.

13. Verdampfervorrichtung nach einem der Ansprüche 10 bis 12, wobei die Öffnerlasche (14) sich mit ihrer spitzen und/oder scharfkantigen Seite voraus vom Heizwiderstand (1) axial in Richtung des Flanschs (33) des Mundstücks erstreckt, und sich die Verschlussfolie (361) zwischen dem Heizwiderstand (1) und dem Flansch (33) befindet.

## Claims

1. Vaporizer device for vaporizing substances containing the active ingredients and/or aromatic substances, said vaporizer device designed as a mouthpiece (3) with a fluid inlet (311) and a fluid outlet (312), comprising a heating device
with a thermal resistor (1) in the form of a metallic film or a thin sheet metal in the shape of a dual coil (101) or a sinuous line (102) with two ends and the dimensions of the cross section of a cigarette or a small cigar, wherein the interspaces of the dual coil or the sinuous line of the thermal resistor (1) are open and thus allow fluids to flow through, and wherein at least one respective contact tab (13) made of a metallic film or a thin sheet metal is connected with one respective end of the dual coil (101) or sinuous line (102) of the thermal resistor (1), wherein the contact tabs (13), which are connected to the respective opposite end of the dual coil (101) or the sinuous line (102) of the thermal resistor (1), are not in direct contact with each other,
**characterized by**
at least one vaporizer membrane (32), which is in surface contact with the thermal resistor (1) and through which fluids can likewise flow and which is wetted or can be wetted with a substance containing the active ingredients and/or the aromatic substances to be vaporized,
a storage cartridge (36), which is filled with a substance containing active ingredients and/or aromatic substances, and
at least one pointed and/or sharp-edged opener tab (14) made of a metallic film or a thin sheet metal, which extends, with its pointed and/or sharp-edged side leading, from the thermal resistor (1) axially in the direction of the storage cartridge (36) and is designed in such a way that in the course of connecting the mouthpiece (3) and a voltage source (4), said opener tab punctures and/or cuts open a sealing film (361) of a storage cartridge (36).

2. Vaporizer device, as claimed in claim 1, wherein the mouthpiece (3) has the shape of a hollow cylinder (31).

3. Vaporizer device, as claimed in one of the claims 1 to 2, wherein the thermal resistor (1) and the contact tabs (13) consist of a piece of metallic film or a thin sheet metal.

4. Vaporizer device, as claimed in one of the preceding claims, wherein the heating device comprises the at least one pointed and/or sharp-edged opener tab (14).

5. Vaporizer device, as claimed in one of the preceding claims, wherein the thermal resistor (1), the contact tabs (13), and optionally the opener tab(s) (14) consist of a piece of metallic film or a thin sheet metal.

6. Vaporizer device, as claimed in one of the preceding claims, wherein the metallic film or the thin sheet metal of the thermal resistor (1), the contact tabs (13) and/or the opener tab(s) (14) consist of pure aluminum, an aluminum manganese alloy, or stainless steel.

7. Vaporizer device, as claimed in one of the preceding claims, wherein the thermal resistor (1) is coated with an insulating layer (11), preferably a layer of polyimide, micanite, or silicone.

8. Vaporizer device, as claimed in one of the preceding claims, wherein the thermal resistor (1) comprises a safety fuse (12) in the form of a constriction in the dual coil (101) or the sinuous line (102) in the region of the vaporizer membrane (32) or vaporizer membranes (32).

9. Vaporizer device, as claimed in one of the preceding claims, wherein the thermal resistor (1) and the at least one vaporizer membrane (32) are arranged orthogonally or at an angle to the direction of the fluid passing through the mouthpiece (3).

10. Vaporizer device, as claimed in one of the preceding claims, furthermore comprising a flange (33) for releasably connecting a controlled or regulated electric voltage source (4) to electric poles (41), wherein the contact tabs (13), which are connected to the respective opposite end of the dual coil (101) or the sinuous line (102) of the thermal resistor (1), are not in direct contact with each other, and wherein these contact tabs can be connected via the flange (33) to the electric poles (41) of the controlled or regulated electric voltage source (4).

11. Vaporizer device, as claimed in claim 10, wherein an insulation film (2) covers the contact tabs (13) towards a flange face (331) of the flange (33) on the inner side of the mouthpiece (3), and wherein the insulation film (2) in the region of the flange face (331) has at least two axially offset contact openings (21), wherein the contact openings (21) are designed in such a way that they lie axially in one plane and each expose only one contact tab (13), wherein the poles (41) of the controlled or regulated electric voltage source (4) are two axially offset rings, and wherein, in the connected state of the mouthpiece (3) and the voltage source (4), a respective pole (41) of the voltage source (4) is connected via the contact openings (21) to the contact tabs (13) and via the contact tabs (13) to a respective end of the dual coil (101) or the sinuous line (102) of the thermal resistor (1).

12. Vaporizer device, as claimed in claim 11, wherein the contact tabs (13) and/or the flange face (331) include at least one fitting groove (34) and/or fitting lug (35), wherein said fitting groove and/or fitting lug have a corresponding counterpart in the form of at least one fitting lug (35) and/or fitting groove (34) on the controlled or regulated electric voltage source (4), wherein, in the connected state of the mouthpiece (3) and the voltage source (4), a respective pole (41) of the voltage source (4) is connected to the contact tabs (13) and via the contact tabs (13) to a respective end of the dual coil (101) or the sinuous line (102) of the thermal resistor (1).

13. Vaporizer device, as claimed in one of claims 10 to 12, wherein the opener tab (14) extends, with its pointed and/or sharp-edged side leading, from the thermal resistor (1) axially in the direction of the flange (33) of the mouthpiece, and the sealing film (361) is located between the thermal resistor (1) and the flange (33).

## Revendications

1. Dispositif de vaporisation pour vaporiser les substances contenant les ingrédients actifs et/ou les substances aromatiques, ledit dispositif de vaporisation est conçu comme un embout buccal (3) avec une entrée de fluide (311) et une sortie de fluide (312), comprenant un dispositif de chauffage
avec une résistance thermique (1) sous la forme d'un film métallique ou de tôle mince en forme de bobine double (101) ou de ligne sinueuse (102) à deux extrémités et ayant les dimensions de la section transversale d'une cigarette ou d'un petit cigare, dans lequel les espaces intermédiaires de la bobine double ou la ligne sinueuse de la résistance thermique (1) sont ouverts et permettent ainsi aux fluides de circuler, et dans lequel au moins une languette de contact (13) respective constituée d'un film métallique ou d'un une tôle mince est connectée à une extrémité respective de la bobine double (101) ou de la ligne sinueuse (102) de la résistance thermique (1), où les languettes de contact (13) étant connectées à l'extrémité opposée respective de la bobine double (101) ou la ligne sinueuse (102) de la résistance thermique (1), ne sont pas en contact direct les uns avec les autres,
**caractérisé par**
au moins une membrane de vaporisation (32), qui est en contact superficiel avec la résistance thermique (1) et par laquelle les fluides peuvent également circuler et qui est mouillée ou peut être mouillée avec une substance contenant les ingrédients actifs et/ou les substances aromatiques à vaporiser,
une cartouche de stockage (36), qui est remplie d'une substance contenant des ingrédients actifs et/ou des substances aromatiques, et
au moins une languette d'ouverture (14) pointue et/ou à bords tranchants constituée d'un film métallique ou d'une tôle mince, qui s'étend avec son côté pointu et/ou à bords tranchants vers l'avant, de la résistance thermique (1) axialement dans la direction de la cartouche de stockage (36) et est conçue de manière à ce que lors de la connexion de l'embout buccal (3) et d'une source de tension (4), ladite languette d'ouverture perce et/ou ouvre un film d'étanchéité (361) d'une cartouche de stockage (36).

2. Dispositif de vaporisation selon la revendication 1, dans lequel l'embout buccal (3) a la forme d'un cylindre creux (31).

3. Dispositif de vaporisation selon l'une des revendications 1 et 2, dans lequel la résistance thermique (1) et les languettes de contact (13) sont constituées d'un morceau de film métallique ou d'une tôle mince.

4. Dispositif de vaporisation selon l'une des revendications précédentes, dans lequel le dispositif de chauffage comprend l'au moins une languette d'ouverture pointue et/ou à bords tranchants (14) .

5. Dispositif de vaporisation selon l'une des revendications précédentes, dans lequel la résistance thermique (1), les languettes de contact (13), et éventuellement le ou les languette(s) d'ouverture (14) se composent d'un morceau de film métallique ou d'une tôle mince.

6. Dispositif de vaporisation, selon l'une des revendications précédentes, dans lequel le film métallique ou la tôle mince de la résistance thermique (1), les languettes de contact (13) et/ou le(s) languette(s) d'ouverture (14) sont constitués d'aluminium pur, d'alliage de manganèse aluminium ou d'acier inoxydable.

7. Dispositif de vaporisation selon l'une des revendications précédentes, dans lequel la résistance thermique (1) est revêtue d'une couche isolante (11), de préférence une couche de polyimide, de micanite ou de silicone.

8. Dispositif de vaporisation selon l'une des revendications précédentes, dans lequel la résistance thermique (1) comprend un fusible de sécurité (12) sous forme d'une restriction dans la double bobine (101) ou la ligne sinueuse (102) dans la région de la membrane de vaporisation (32) ou des membranes de vaporisation (32) .

9. Dispositif de vaporisation selon l'une des revendications précédentes, dans lequel la résistance thermique (1) et l'au moins une membrane de vaporisation (32) sont disposées orthogonales ou à un angle vers la direction du fluide traversant l'embout buccal (3) .

10. Dispositif de vaporisation selon l'une des revendications précédentes, comprenant en outre une bride (33) permettant de connecter de manière amovible une source de tension électrique commandée ou régulée (4) aux pôles électriques (41), dans lequel les languettes de contact (13), qui sont connectées à l'extrémité opposée respective de la double bobine (101) ou la ligne sinueuse (102) de la résistance thermique (1), ne sont pas en contact direct les unes avec les autres, et dans lequel ces languettes de contact peuvent être connectées via la bride (33) aux pôles électriques (41) de la source de tension électrique commandée ou régulée (4).

11. Dispositif de vaporisation selon la revendication 10, dans lequel un film isolant (2) recouvre les languettes de contact (13) vers une face de bride (331) de la bride (33) dans le côté intérieur de l'embout buccal (3), et dans lequel le film isolant (2) situé dans la région de la face de bride (331) présente au moins deux ouvertures de contact décalées axialement (21), où les ouvertures de contact (21) sont conçues de manière à ce qu'elles se trouvent axialement dans un plan et exposent chacune une seule languette de contact (13), où les pôles (41) de la source de tension électrique commandée ou régulée (4) sont deux anneaux décalés axialement et où, à l'état connecté de l'embout buccal (3) et de la source de tension (4), un pôle respectif (41) de la source de tension (4) est connecté via les ouvertures de contact (21) aux languettes de contact (13) et via les languettes de contact (13) à une extrémité respective de la bobine double (101) ou la ligne sinueuse (102) de la résistance thermique (1).

12. Dispositif de vaporisation selon la revendication 11, dans lequel les languettes de contact (13) et/ou la face de bride (331) inclut au moins une rainure de montage (34) et/ou un ergot de montage (35), dans lequel ladite rainure de montage et/ou ergot de montage présentent une contrepartie correspondante sous la forme d'au moins un ergot de montage (35) et/ou une rainure de montage (34) sur la source de tension électrique commandée ou régulée (4), où, à l'état connecté de l'embout buccal (3) et la source de tension (4), un pôle respectif (41) de la source de tension (4) est connecté aux languettes de contact (13) et via les languettes de contact (13) à une extrémité respective de la bobine double (101) ou la ligne sinueuse (102) de la résistance thermique (1).

13. Dispositif de vaporisation selon l'une des revendications 10 à 12, dans lequel la languette d'ouverture (14) s'étend, avec son côté pointu et/ou à bords tranchants vers l'avant, de la résistance thermique (1) axialement dans la direction de la bride (33) de l'embout buccal, et le film d'étanchéité (361) est situé entre la résistance thermique (1) et la bride (33).
